# EUROPÄISCHE PATENTANMELDUNG

(11) **EP 1 905 929 A1**
(43) Veröffentlichungstag der Anmeldung: **02.04.2008**
(21) Anmeldenummer: 06121550.5
(22) Anmeldetag: 29.09.2006
(51) Int. Cl.: E05C 17/28

(54) **Vorrichtung zur Arretierung eines Fensterladens**

(71) Anmelder: Willa, Siefried, 3904 Naters (CH)
(72) Erfinder: Willa, Siefried, 3904 Naters (CH)
(74) Vertreter: Scheuzger, Beat Otto

(57) **Zusammenfassung**

Die Erfindung bezieht sich auf eine Vorrichtung zur Arretierung eines Fensterladens (1) welcher bezüglich einer einem Seitenteil eines Fensterrahmens (2) zugeordneten vertikalen Drehachse drehbar angeordnet ist. Die Vorrichtung umfasst eine am Fensterladen anbringbare Gleiterführung (4) mit einem daran angebrachten Gleiter (5). Die Vorrichtung umfasst eine Verbindungsvorrichtung (6) mit einem ersten Ende, welches am Gleiter (5) anbringbar ist, und einem zweiten Ende, welches am vertikalen Seitenteil des Fensterrahmens (2) anbringbar ist. Die Vorrichtung umfasst eine Gleiterarretierungsvorrichtung (7) zur Arretierung des Gleiters (5) bezüglich der Gleiterführung (4).

## Beschreibung

### Technisches Gebiet

Die vorliegende Erfindung bezieht sich auf eine Vorrichtung zur Arretierung eines Fensterladens welcher bezüglich einer einem Seitenteil eines Fensterrahmens zugeordneten vertikalen Drehachse drehbar angeordnet ist.

### Stand der Technik

Um Fenster beispielsweise bei Nacht abzudecken, sind im Stand der Technik Fensterläden weit verbreitet. Vorteile von Fensterläden umfassen eine einfache und robuste Konstruktion, eine unkomplizierte und relativ rasche Handhabung sowie eine lange Lebensdauer. Fensterläden können im Stand der Technik in zwei Positionen arretiert werden. Bei Tag werden die Fensterläden in einer offenen Position beispielsweise mittels eines an der Hauswand angebrachten und klappbaren Halteriegels arretiert. Die Ausgestaltung solcher Halteriegel ist im Stand der Technik bekannt. Bei Nacht werden die Fensterläden in einer geschlossenen Position arretiert, indem zuerst der Halteriegel an der Wand geöffnet wird, der Fensterladen zugezogen wird und der Fensterladen in einer geschlossen Position mittels Arretierungsmittel arretiert wird. Solche Arretierungsmittel können beispielsweise eine an der Fenstereinfassung angebrachte bewegliche Eisenstange mit einem rechtwinklig gekrümmten Finger umfassen, welcher Finger der Eisenstange in ein am Fensterladen angebrachtes Gegenstück eingehängt wird. Die Eisenstange und das Gegenstück sind dabei so dimensioniert, dass der Fensterladen in einer geschlossenen Position arretiert wird. Selbstverständlich sind im Stand der Technik auch andere Lösungen zur Arretierung des Fensterladens in einer geschlossenen Position bekannt, beispielsweise können zwei Fensterläden so angeordnet sein, dass ein erster Fensterladen mittels einer Nase eines zweiten Fensterladens in einer geschlossenen Position gehalten wird, wobei der zweite Fensterladen seinerseits mittels am Fenstersims sowie am Fensterrahmenoberteil angebrachten Arretierungsbolzen und mittels eines am zweiten Fensterladen angebrachten drehbaren Arretierungsgestells in der geschlossenen Position gehalten wird.

Es ist ein Nachteil des Standes der Technik, dass die Bedienung des Halteriegels zur Arretierung des Fensterladens in einer offenen Position ein weites Hinauslehnen der Person erfordert, welche diesen Halteriegel bedient. Es ist ein Nachteil des Standes der Technik dass Halteriegel oft klemmen und schwierig zu Bedienen sind.

### Darstellung der Erfindung

Es ist eine Aufgabe der vorliegenden Erfindung, eine Vorrichtung zur Arretierung eines Fensterladens vorzuschlagen, welche Vorrichtung nicht die Nachteile des Standes der Technik aufweist.

Gemäss der vorliegenden Erfindung werden diese Ziele insbeson-dere durch die Merkmale der unabhängigen Ansprüche erreicht. Weitere vor-teilhafte Ausführungsformen gehen ausserdem aus den abhängigen Ansprü-chen und der Beschreibung hervor.

Insbesondere werden diese Ziele durch die Erfindung dadurch er-reicht, dass die Vorrichtung eine am Fensterladen anbringbare Gleiterführung mit einem daran angebrachten Gleiter umfasst, dass die Vorrichtung eine Verbindungsvorrichtung mit einem ersten Ende, welches am Gleiter anbringbar ist, und einem zweiten Ende, welches am vertikalen Seitenteil des Fensterrahmens anbringbar ist, umfasst, und dass die Vorrichtung eine Gleiterarretierungsvorrichtung zur Arretierung des Gleiters bezüglich der Gleiterführung umfasst. Eine solche Vorrichtung hat insbesondere den Vorteil, dass der Fensterladen in beliebigen Positionen zwischen einer ganz geöffneten Position und einer ganz geschlossenen Position arretiert werden kann.

In einer Ausführungsvariante ist die Gleiterführung im Wesentlichen horizontal am Fensterladen anbringbar ist, das erste respektive das zweite Ende der Verbindungsvorrichtung sind bezüglich einer ersten respektive zweiten vertikalen Drehachse drehbar anbringbar und die erste respektive die zweite vertikale Drehachse sind dem Gleiter respektive dem vertikalen Seitenteil des Fensterrahmens zuordenbar. Eine solche Ausführungsvariante hat insbesondere den Vorteil, dass eine stabile Führung des Fensterladens ermöglicht wird.

In einer anderen Ausführungsvariante ist an der Gleiterführung eine Excenterstange angeordnet ist, es ist ein Drehhebel angeordnet mittels welchem die Excenterstange zwischen einer offenen Position und einer geschlossenen Position gedreht werden kann, es sind die Excenterstange, der Gleiter und die Gleiterführung derart ausgestaltet, dass in der geschlossenen Position der Excenterstange aufgrund einer mechanischen Kraftwirkung zwischen der Excenterstange und dem Gleiter sowie zwischen dem Gleiter und der Gleiterführung der Gleiter bezüglich der Gleiterführung arretierbar ist. Eine solche Ausführungsvariante hat insbesondere den Vorteil, dass die Gleiterarretierungsvorrichtung mittels einfacher Mittel herstellbar ist.

In einer weiteren Ausführungsvariante sind mindestens an Teilen einer Oberfläche der Excenterstange und/oder des Gleiters Oberflächen mit einem bestimmbaren Oberflächenprofil angebracht. Eine solche Ausführungsvariante hat insbesondere den Vorteil, dass der Gleiter bezüglich der Gleiterführung besonders effektiv arretierbar ist.

In einer anderen Ausführungsvariante kann die Excenterstange mittels einer Rückstellvorrichtung in die geschlossene Position gedreht werden. Eine solche Ausführungsvariante hat insbesondre den Vorteil, dass die Gleiterarretierungsvorrichtung automatisch in einer geschlossenen, arretierenden Position gehalten werden kann.

In einer weiteren Ausführungsvariante umfasst der Gleiter eine Federvorrichtung, mit welcher eine mechanische Kraftwirkung zwischen dem Gleiter und der Gleiterführung erstellbar ist und welche Kraftwirkung mittels einer Rückstellvorrichtung mindestens teilweise rückstellbar ist. Eine solche Ausführungsvariante hat insbesondere den Vorteil, dass der Gleiter besonders effektiv gegen Teile der Gleiterführung gedrückt werden kann und somit der Gleiter besonders effektiv gegenüber der Gleiterführung arretierbar ist.

In einer anderen Ausführungsvariante sind mindestens an Teilen einer Oberfläche der Gleiterführung und/oder des Gleiters Oberflächen mit einem bestimmbaren Oberflächenprofil angebracht sind. Eine solche Ausführungsvariante hat insbesondere den Vorteil, dass die Effizienz der Arretierung des Gleiters zusätzlich erhöht werden kann.

In einer weiteren Ausführungsvariante umfasst die Verbindungsvorrichtung ein in einer im Wesentlichen horizontalen Richtung relativ breites und in einer im Wesentlichen vertikalen Richtung relativ dünnes Flachprofil umfasst, es ist ein erstes Ende des Flachprofils über eine im Wesentlichen vertikale Drehachse mit dem Gleiter verbindbar, es ist ein zweites Ende des Flachprofils über eine im Wesentlichen vertikale Drehachse mit einem am Fensterrahmen anbringbaren Flansch verbindbar und das Flachprofil weist in einer im Wesentlichen horizontalen Richtung Biegungen auf, damit der Fensterladen zwischen einer offenen Position und einer geschlossenen Position bewegt werden kann. Eine solche Ausführungsvariante hat insbesondere den Vorteil, dass die Verbindungsvorrichtung besonders robust und besonders einfach hergestellt werden kann.

In einer anderen Ausführungsvariante weist das Flachprofil drei stückweise gerade Teile auf, welche geraden Teile zueinander in einer im Wesentlichen horizontalen Ebene jeweils in einem bestimmbaren Winkel zueinander stehen. Eine solche Ausführungsvariante hat insbesondere den Vorteil, dass die Verbindungsvorrichtung noch einfacher hergestellt werden kann.

### Kurze Beschreibung der Zeichnungen

Nachfolgend werden Ausführungsvarianten der vorliegenden Erfin-dung anhand von Beispielen beschrieben. Die Beispiele der Ausführungen wer-den durch folgende beigelegte Figur illustriert:
Figur 1 zeigt eine perspektivische Darstellung eines Fensterladens und einer erfindungsgemässen Vorrichtung zur Arretierung eines Fensterladens.
Figur 2 zeigt eine perspektivische Darstellung einer erfindungsgemässen Vorrichtung zur Arretierung eines Fensterladens.
Figur 3 zeigt eine perspektivische Darstellung einer Gleiterarretierungsvorrichtung in einer offenen (Figur 3 oben) und in einer geschlossenen Position (Figur 3 unten).
Figur 4 zeigt eine perspektivische Darstellung eines Gleiters.
Figur 5, Figur 6, Figur 7 und Figur 8 zeigen je einen Querschnitt einer erfindungsgemässen Vorrichtung zur Arretierung eines Fensterladens.
Figur 9 zeigt eine perspektivische Darstellung einer erfindungsgemässen Vorrichtung zur Arretierung eines Fensterladens in einer offenen, nicht arretierenden Position.
Figur 10 zeigt einen vollständig geöffneten Fensterladen mit einer erfindungsgemässen Vorrichtung zur Arretierung eines Fensterladens.
Figur 11 zeigt einen Querschnitt einer Ausführungsvariante einer Gleiterarretierungsvorrichtung in einer offenen, nicht arretierenden Position.
Figur 12 zeigt einen Querschnitt einer Ausführungsvariante einer Gleiterarretierungsvorrichtung in einer geschlossenen, arretierenden Position.
Figur 13 zeigt eine perspektivische Darstellung eines vollständig geöffneten Fensterladens mit einer Ausführungsvariante einer Gleiterarretierungsvorrichtung.
Figur 14 zeigt einen horizontalen Querschnitt eines vollständig geöffneten Fensterladens mit einer Ausführungsvariante einer Gleiterarretierungsvorrichtung.
Figur 15 zeigt einen Querschnitt von Bestandteilen einer Ausführungsvariante einer Gleiterarretierungsvorrichtung in einer geschlossenen, arretierenden Position (Figur 15 oben) und in einer offenen, nicht arretierenden Position (Figur 15 unten).
Figur 16 zeigt einen Fensterladen mit einer Ausführungsvariante einer erfindungsgemässen Vorrichtung zur Arretierung eines Fensterladens.
Figur 17 zeigt eine Explosionszeichnung der einzelnen Teile einer Ausführungsvariante einer erfindungsgemässen Vorrichtung zur Arretierung eines Fensterladens.
Figur 18 zeigte einen Querschnitt einer Ausführungsvariante einer Gleiterarretierungsvorrichtung in einer geschlossenen, arretierenden Position (oben) und in einer offenen, nicht arretierenden Position.

### Weg(e) zur Ausführung der Erfindung

In Figur 1 bezieht sich das Bezugszeichen 1 auf einen Fensterladen, das Bezugszeichen 2 bezieht sich auf einen Fensterrahmen und das Bezugszeichen 3 bezieht sich auf eine erfindungsgemässe Vorrichtung zur Arretierung eines Fensterladens. Wie in Figur 1 gezeigt, ist die erfindungsgemässe Vorrichtung 3 am Fensterladen 1 und an einem Seitenteil des Fensterrahmens 2 angebracht. Der Fensterladen 1 ist dabei am Fensterrahmen 2 in bekannter Weise beispielsweise über Scharniere angebracht. Der Fensterladen 1 lässt sich somit bezüglich einer einem Seitenteil des Fensterrahmens 2 zugeordneten vertikalen Drehachse, wie z.B. die durch die Scharniere gebildete Drehachse drehen. Die Scharniere sind dabei so ausgebildet, dass der Fensterladen wie in Figur 1 gezeichnet in eine geschlossene Position gedreht werden kann und dass der Fensterladen 1 in eine offene Position gedreht werden kann. In der offenen Position liegt der Fensterladen 1 beispielsweise an einer Hauswand an, welche den Fensterrahmen 2 umgibt.

In Figur 2 bezieht sich das Bezugszeichen 3 wiederum auf eine erfindungsgemässe Vorrichtung zur Arretierung eines Fensterladens. Die erfindungsgemässe Vorrichtung 3 umfasst eine Gleiterführung 4, einen durch die perspektivische Darstellung nicht ersichtlichen Gleiter 5, eine Verbindungsvorrichtung 6 und eine Gleiterarretierungsvorrichtung 7. Wie später dargestellt wird, lässt sich durch die Gleiterarretierungsvorrichtung 7 der Gleiter 5 bezüglich der Gleiterführung 4 arretieren. Ohne eine solche Arretierung des Gleiters 5 lässt sich der Gleiter 5 entlang der Gleiterführung 4 frei bewegen. Die Verbindungsvorrichtung 6 ist an einem ersten Ende mit dem Gleiter 5 drehbar verbunden, beispielsweise mit einer Schraube und entsprechenden Unterlagsscheiben und an einem zweiten Ende über einen Flansch 8 ebenfalls drehbar mit dem Seitenteil des Fensterrahmens 2 verbunden. Wie in Figur 2 gezeichnet, kann die Verbindungsvorrichtung 6 eine spezielle Profilform aufweisen. Die Wahl dieser Profilform ermöglicht es, dass sich der Fensterladen 1 von einer geschlossenen in eine geöffnete Position drehen lässt, wobei der Fensterladen 1 in der geöffneten Position beispielsweise an einer Hauswand anliegt und wobei der Fensterladen 1 in der geschlossen Position einen der Fläche des Fensterladens 1 entsprechende Fläche des Fensterrahmens 2 abdeckt. Beim Öffnen des Fensterladens 2 gleitet bei einer solchen Vorrichtung der Gleiter 5 entlang der Gleiterführung 4, wobei bei einem Öffnen des Fensterladens mit einer konstanten Geschwindigkeit je nach geometrischen Gegebenheiten sich der Gleiter 5 beispielsweise zuerst in Richtung des Seitenteils des Fensterrahmens 2 bewegt und sich ab einem bestimmten Öffnungswinkel des Ladens wieder vom Seitenteil des Fensterrahmens 2 wegbewegt. Anstatt wie üblich den Fensterladen 1 über einen am Fensterladen angebrachten Griff zu drehen, kann der Fensterladen 1 auch über die Verbindungsvorrichtung 4 mittels einer entsprechenden Krafteinwirkung einer Person bewegt werden. Damit eine solche Krafteinwirkung bequem bewerkstelligbar ist, kann an der Verbindungsvorrichtung 4 beispielsweise ein entsprechender Handgriff angeordnet sein. Ein Vorteil eines solchen Drehens des Fensterladens 1 kann es sein, dass sich die Person welche den Fensterladen 1 bedient nicht aus dem Fenster lehnen muss.

In Figur 3 bezieht sich das Bezugszeichen 7 auf eine Gleiterarretierungsvorrichtung. In Figur 3 oben ist eine Gleiterarretierungsvorrichtung 7 in einer offenen, nicht arretierenden Position gezeichnet. In Figur 3 unten ist eine Gleiterarret ierungsvorrichtung 7 in einer geschlossenen, arretierenden Position gezeichnet. Die Gleiterarretierungsvorrichtung 7 ist beispielsweise wie in Figur 2 gezeichnet an der Gleiterführung 4 angebracht, in Figur 3 ist diese Gleiterführung jedoch nicht gezeichnet. Die genauen Angaben zum Anbringen der Gleiterarretierungsvorrichtung 7 an der Gleiterführung 4 werden weiter unten dargestellt. Wie in Figur 3 gezeichnet, wirkt die Gleiterarretierungsvorrichtung 7 durch eine mechanische Kraftwirkung auf den Gleiter 5. Der Gleiter 5 ist wie in Figur 3 gezeichnet beispielsweise mittels einer Schraube auf eine drehbare Art und Weise mit einem ersten Ende der Verbindungsvorrichtung 6 verbunden. Die Gleiterarretierungsvorrichtung 7 kann eine Rückstellvorrichtung 9 und eine Fixierungsnut 10 umfassen. Die Rückstellvorrichtung 9 kann als Federelement, beispielsweise als Spiralfeder oder als Blattfeder, ausgeführt sein. Mittels der Rückstellvorrichtung 9 kann beispielsweise eine Kraftwirkung zwischen der Gleiterführung 4 und der Gleiterarretierungsvorrichtung 7 erzeugt werden, sodass die Gleiterarretierungsvorrichtung beispielsweise immer in eine geschlossene, arretierende Position gedrückt wird. Mittels der Fixierungsnut 10 und einem in einer anderen Figur dargestellten axialen Sicherungsbolzen 15 kann beispielsweise eine axiale Fixierung der Gleiterarretierungsvorrichtung 7 in Bezug auf die Gleiterführung 4 erzielt werden. Auf mindestens einem Teil der Gleiterarretierungsvorrichtung 7 kann ein bestimmbares Oberflächenprofil 11 angebracht sein. Die Gleiterarretierungsvorrichtung 7 kann einen Drehhebel 12 umfassen. Die Gleiterarretierungsvorrichtung kann insbesondere aus einer handelsüblichen Gewindestange geformt sein, welche Gewindestange auf einem Sektor excentrisch abgeschliffen werden kann und welche Gewindestange beispielsweise über ein entsprechendes Gewindestück mit einem aus einer gewöhnlichen Stange hergestellten Drehhebel 12 verbunden werden kann. Die Gleiterarretierungsvorrichtung kann aber auch aus einer Rundstange hergestellt werden, wobei eine solche Rundstange auf einem Sektor excentrisch abgeschliffen werden kann und auf einem weiteren Sektor ein bestimmtes Profil beispielsweise aufgewalzt werden kann. Der Drehhebel 12 kann durch ein entsprechendes Biegen der Rundstange geformt werden.

In Figur 4 bezieht sich das Bezugszeichen 5 auf einen Gleiter. Der Gleiter 5 kann derart ausgestaltet sein, dass dieser durch ein Profil der Gleiterführung 4 geführt werden kann und diesem Profil entlang beispielsweise praktisch ohne Reibung bewegt werden kann. Der Gleiter 5 und die Gleiterführung 4 können beispielsweise aus speziell beschichteten Materialien, wie beispielsweise einem eloxierten Aluminium oder einem teflonbeschichteten Material hergestellt sein. Wie in Figur 4 gezeichnet kann der Gleiter 5 eine Stirnseite 13 mit einer bestimmten Oberfläche umfassen. Die Stirnseite 13 kann beispielsweise entsprechend einer Krümmung der Gleiterarretierungsvorrichtung 7 gekrümmt sein und die Oberfläche der Stirnseite 13 kann entsprechend dem Oberflächenprofil 11 der Gleiterarretierungsvorrichtung 7 ausgestaltet sein. Die Stirnseite 13 des Gleiters 5 kann beispielsweise wie ein Profil eines einer Gewindestange entsprechenden Innengewindes ausgestaltet sein. So kann die Gleiterarretierungsvorrichtung 7 derart angeordnet sein, dass in einer offenen, nicht arretierenden Position eine abgeschliffene Fläche einer Gewindestange der Stirnseite 13 des Gleiters 5 gegenüberliegt und dass in einer geschlossenen, arretierenden Position ein Gewindeprofil der Gewindestange mit einem Innengewindeprofil der Stirnseite 13 mechanisch zusammenwirkt. Selbstverständlich kann die Gewindestange mittels einer Fixierungsnut 10 und eines entsprechenden, beispielsweise an der Gleiterführung 4 angebrachten Fixierungselements gegenüber der Gleiterführung 4 in axialer Richtung fixiert sein. In Figur 4 bezieht sich das Bezugszeichen 14 auf ein Kopplungselement. Das Kopplungselement 14 kann beispielsweise aus Unterlagsscheiben aufgebaut sein. Mittels des Kopplungselements 14 kann die Verbindungsvorrichtung 6 mit dem Gleiter 5 verbunden sein.

In Figur 5, Figur 6, Figur 7 und Figur 8 bezieht sich das Bezugszeichen 12 auf einen Drehhebel, das Bezugszeichen 4 auf eine Gleiterführung, das Bezugszeichen 5 auf einen Gleiter, das Bezugszeichen 14 auf ein Kopplungselement, das Bezugszeichen 6 auf eine Verbindungsvorrichtung und das Bezugszeichen 7 auf eine Gleiterarretierungsvorrichtung. Dabei zeigt Figur 5 und Figur 7 eine offene, nicht arretierende Position der Gleiterarretierungsvorrichtung 7. Weiter zeigt Figur 6 und Figur 8 eine geschlossene, arretierende Position der Gleiterarretierungsvorrichtung 7. Figur 5 und Figur 6 zeigen eine Gleiterarretierungsvorrichtung, welche beispielsweise aus einer Gewindestange hergestellt werden kann und bei welcher ein Sektor der Gewindestange excentrisch abgeschliffen werden kann. Dementsprechend kann der Gleiter 5 eine Stirnseite 13 umfassen, welche Stirnseite 13 ein der Gewinde der Gewindestange entsprechendes Innengewinde umfasst. In Figur 7 und in Figur 8 ist eine Gleiterarretierungsvorrichtung 7 gezeichnet, welche aus einer Rundstange gebildet werden kann. Wie in Figur 7 gezeichnet, kann auf der Rundstange ein Profil aufgewalzt sein, wobei zwischen diesem Profil und dem Gleiter 5 in einer offenen, nicht arretierenden Position keine mechanische Kraftwirkung bestehen und wie in Figur 8 gezeichnet eine bestimmte mechanische Kraftwirkung bestehen kann. In Figur 7 und in Figur 8 bezieht sich das Bezugszeichen 15 auf einen axialen Sicherungsbolzen. Durch ein mechanischen Zusammenwirken des axialen Sicherungsbolzen 15 mit der Fixierungsnut 10 und der Gleiterführung 4 kann die Gleiterarretierungsvorrichtung 7 in axialer Richtung fixiert und so in einer bestimmten axialen Position gehalten werden.

Figur 9 zeigt in einer perspektivischen Darstellung einen Fensterladen 1, einen Fensterrahmen 2 und eine erfindungsgemässe Vorrichtung 3 zur Arretierung eines Fensterladens. Die in Figur 9 gezeichnete Gleiterarretierungsvorrichtung 7 ist in Figur 9 in einer offenen, nicht arretierenden Position und der Fensterladen 1 kann von einer Person beispielsweise durch ein Ziehen oder Stossen am Drehhebel 12 von einer offenen Position in eine geschlossene Position oder von einer geschlossenen Position in eine offene Position gedreht werden. Der Drehhebel 12 kann dabei derart ausgeführt sein, dass eine besonders ergonomische Bedienung des Drehhebels durch die Person erfolgen kann. Selbstverständlich kann der Fensterladen 1 auch durch ein Ziehen oder Stossen an der Verbindungsvorrichtung 6 oder durch ein Ziehen oder Stossen an einem Handgriff, welcher am Fensterladen angebracht ist, gedreht werden. Aus Figur 9 wird insbesondere ersichtlich, dass der Fensterladen 1 durch eine erfindungsgemässe Vorrichtung 3 zur Arretierung eines Fensterladens besonders einfach von einer geschlossenen Position in eine offene Position gedreht werden kann. Wie bei der Beschreibung von Figur 3 erwähnt, kann durch eine Rückstellvorrichtung 9 die Gleiterarretierungsvorrichtung 3 automatisch in eine geschlossene, arretierende Position zurückgestellt werden, sobald die Person welche den Drehhebel 12 bedient, diesen Drehhebel 12 loslässt. Damit wird sichergestellt, dass der Fensterladen stets arretiert wird.

Figur 10 zeigt den Fensterladen 1 in einer vollständig geöffneten Position, wobei die Gleiterarretierungsvorrichtung 3 in einer geschlossenen, arretierenden Position ist. In einer solchen Position des Fensterladens 1 kann die Verbindungsvorrichtung 6 auf einer Seite des Fensterladens 1 parallel anliegen. Am Drehhebel 12 kann zudem eine Sicherungsnase 16 vorgesehen sein, welche Sicherungsnase 16 mit der Verbindungsvorrichtung 6 zusammenwirken kann und eine zusätzliche Sicherung des Fensterladens 1 in einer vollständig geöffneten Position bewirken kann.

Figur 11 zeigt eine Ausführungsvariante der Gleiterarretierungsvorrichtung 3. Die Gleiterarretierungsvorrichtung 3 kann im Wesentlichen durch einen Hebel 17 und durch eine Rückstellfeder 18 gebildet werden. Die Rückstellfeder 18 kann im Gleiter 5 angebracht sein. Durch eine mechanische Kraftwirkung der Rückstellfeder wird die Stirnseite 13 des Gleiters 5 an einen in der Gleiterführung angebrachten Balken 19 gedrückt. Wie in Figur 11 gezeichnet, können Oberflächen der Stirnseite 13 und des Balkens 19 derart ausgeführt sein, dass eine besonders effektive Arretierung des Gleiters 5 erfolgen kann. In Figur 11 ist die Gleiterarretierungsvorrichtung 3 in einer offenen, nicht arretierenden Position gezeichnet. In dieser Position ist die Drehung des Fensterladens 1 ermöglicht.

In Figur 12 ist die aus Figur 11 bekannte Ausführungsvariante einer Gleiterarretierungsvorrichtung 3 in einer geschlossenen, arretierenden Position gezeichnet. In dieser Position ist der Fensterladen arretiert.

In Figur 11 und in Figur 12 bezieht sich das Bezugszeichen 20 auf einen Nocken. Der Nocken 20 kann am Hebel 6 angebracht sein und in eine entsprechende Öffnung der Verbindungsvorrichtung 6 eingeführt werden. Durch den Nocken 20 kann eine zusätzliche Sicherung des Fensterladens 1 erreicht werden.

In Figur 13 ist eine perspektivische Darstellung der aus Figur 11 und aus Figur 12 bekannten Ausführungsvariante der Gleiterarretierungsvorrichtung 3 dargestellt.

In Figur 14 ist ein horizontaler Querschnitt durch eine aus Figur 11, Figur 12 und Figur 13 bekannten Gleiterarretierungsvorrichtung 13 gezeichnet.

Wie aus den Figur 13 und Figur 14 ersichtlich ist, kann die Verbindungsvorrichtung 6 derart ausgestaltet sein, dass bei einer offenen Position des Fensterladens die Verbindungsvorrichtung 6 im Bereich zwischen dem Gleiter 5 und der dem Flansch 8 zugeordneten Seite des Fensterladens vollständig am Fensterladen 2 anliegt. Dies bewirkt, dass sich der Fensterladen 1 nicht mehr weiter öffnen kann und somit der Fensterladen 1 nicht an der Fassadenwand anschlagen kann.

In Figur 15 oben ist ein Bestandteil der aus Figur 11, Figur 12, Figur 13 und Figur 14 bekannten Gleiterarretierungsvorrichtung 3 in einer geschlossenen, arretierenden Position gezeichnet. In Figur 15 unten ist dieselbe Gleiterarretierungsvorrichtung 3 in einer offenen, nicht arretierenden Position gezeichnet.

Wie aus Figur 15 ersichtlich wird, kann der Hebel 17 über eine Schraube mit dem Gleiter 5 verbunden sein. Die Kraftwirkung der Rückstellfeder 18 ist dabei so dimensioniert, dass der Gleiter 5 an den Balken 19 gedrückt wird. Dabei wird auch der Hebel 17 an die Verbindungsvorrichtung 6 gedrückt. Sobald der Hebel 17 von der Verbindungsvorrichtung 6 weggedrückt wird, wird auch der Gleiter 5 vom Balken 19 wegbewegt und die Kraftwirkung zwischen dem Gleiter 5 und dem Balken 19 wird aufgehoben. Dadurch kann der Gleiter 5 in der Gleiterführung 4 frei bewegt werden. Damit kann der Fensterladen 1 zwischen einer offenen Position und einer geschlossenen Position gedreht werden.

In Figur 16 bezieht sich das Bezugszeichen 1 auf einen Fensterladen, das Bezugszeichen 2 auf einen Fensterrahmen und das Bezugszeichen 3 auf eine Ausführungsvariante einer Vorrichtung zur Arretierung eines Fensterladens. Wie aus Figur 16 ersichtlich, umfasst die Vorrichtung zur Arretierung eines Fensterladens wiederum ähnliche Merkmale, insbesondere auch eine Verbindungsvorrichtung 6 welche zwischen einer Gleiterführung 4 und einem Flansch 8 angebracht ist. Wie aus Figur 16 ersichtlich ist die Verbindungsvorrichtung 6 insbesondere aus Bestandteilen aufgebaut, welche, gegenüber den oben beschriebenen Ausführungsvarianten, in unterschiedlichen Winkel zueinander angeordnet sind. Dabei sind die Winkel der Verbindungsvorrichtung 6 so ausgestaltet, dass bei geschlossenem Fensterladen 1 ein deutlicher Abstand zwischen der Verbindungsvorrichtung 6 und dem Fensterrahmen 2 besteht. Durch eine solche Ausgestaltung der Winkel ergibt sich insbesondere eine geringere Verletzungsgefahr bei der Bedienung der Vorrichtung 3 zur Arretierung eines Fensterladens.

In Figur 17 beziehen sich die Bezugszeichen auf schon beschriebene Merkmale der erfindungsgemässen Vorrichtung 3 zur Arretierung eines Fensterladens. Wie aus Figur 17 ersichtlich, ist am Fensterladen 1 eine Gleiterführung 4 angebracht. In der Gleiterführung 4 ist ein Balken 19 angebracht. Der Balken 19 kann beispielsweise aus einer halbierten Gewindestange bestehen. Der Balken 19 ist beispielsweise innerhalb des oberen Teils der Gleiterführung 4 angebracht. Beispielsweise durch eine Pressung der Gleiterführung 4 an bestimmten Punkten können der Balken 19 und die Gleiterführung 4 gegeneinander fixiert sein. Die Gleiterführung 4 kann so ausgeführt sein, dass inbesondere ein Gleiter 5 in der Gleiterführung 4 frei verschiebbar ist. Dies kann durch entsprechende Profile der Gleiterführung 4 und des Gleiters 5 gegeben sein. Am Gleiter 5 können eine Feder 18 und eine Stirnseite 13 angebracht sein. Dabei können die Feder 18 und die Stirnseite 13 von einem Stift 21 geführt sein, beispielsweise wird der Stift 21 durch den Gleiter 5, die Feder 18 und die Stirnseite 13 geführt, wobei diese Teile mit dem Fachmann bekannten Merkmalen wie einem Gewinde oder einer Unterlagsscheibe miteinander fest verbunden werden. Die Feder 18, der Balken 19 und der Gleiter 5 sind dabei derart ausgestaltet, dass durch die Federkraft der Feder 18 die Stirnseite 13 an den Balken 19 gedrückt wird und der Gleiter 5 dadurch in der Gleiterführung 4 arretiert wird. Wie in Figur 17 dargestellt, ist ein Hebel 17 vorgesehen. Der Hebel 17 kann insbesondere in einer Nut der Verbindungsvorrichtung 6 angebracht sein. Durch eine entsprechende Öffnung der Verbindungsvorrichtung 6 und eine wie in Figur 17 dargestellt Form des Hebels 17 kann erreicht werden, dass durch ein Hinunterdrücken des dem Flansch 8 zugeordneten Endes des Hebels 17 eine Drehung des dem Gleiter 5 zugewendeten Endes erzeugt wird. Über eine entsprechende Verbindung zwischen dem Hebel 17 und dem Stift 21 wird der Stift 21 hinuntergezogen, sodass die Stirnseite 13 vom Balken 19 weggezogen wird und der Gleiter 5 in der Gleiterführung 4 frei bewegt werden kann. Das Herunterdrücken des Hebels 17 wird die in Figur 17 dargestellte Vorrichtung 3 zur Arretierung eines Fensterladens in eine offene, nicht arretierende Position gebracht. Durch das Loslassen des Hebels 17 wird die Vorrichtung 3 in eine geschlossene, arretierende Vorrichtung gebracht.

In Figur 18 beziehen sich die Bezugszeichen auf schon beschriebene Merkmale der erfindungsgemässen Vorrichtung 3 zur Arretierung eines Fensterladens. Figur 18 zeigt einen Querschnitt durch den Fensterladen 1, die Gleiterführung 4 und den Gleiter 5. Dabei bezieht sich der obere Teil der Figur 18 auf die geschlossene, arretierende Position der Vorrichtung 3 zur Arretierung eines Fensterladens. Der untere Teil der Figur 18 bezieht sich auf eine offene, nicht arretierende Position der Vorrichtung 3. Wie schon dargestellt, wird durch die Betätigung des Hebels 17 zwischen diesen beiden Positionen umgeschaltet. Die Betätigung des Hebels 17 führt zu einer Rotation des in Figur 18 dargestellten Abschnitts des Hebels 17. Durch eine geeignete Verbindung zwischen dem Hebel 17 und dem Stift 21 wird die Stirnseite 13 durch diese Rotation vom Balken 19 weggezogen, wodurch der Gleiter 5 in der Gleiterführung 4 frei bewegbar wird. Wie in Figur 17 gezeigt, können der Balken 19 und die Stirnseite 13 beispielsweise halbkreisförmig ausgeführt sein, wobei wie in Figur 17 dargestellt zwei konvexe Flächen gegeneinander wirken. Selbstverständlich können diese Flächen auch anders ausgeführt sein, sodass beispielsweise eine konvexe Fläche des Balkens 19 auf eine konkave Fläche der Stirnseite 13 wirkt. Dem Fachmann sind dafür verschiedene Ausführungsvarianten bekannt. Es sei auch erwähnt, dass der Balken 19 nicht nur aus einem halbkreisförmigen Element, sondern auch aus einem kreisförmigen Element oder aus einem Element, welches irgendwie geformt ist, gebildet sein kann. Wie in Figur 18 dargestellt, können die Stirnseite 13 und der Balken 19 ein Profil, beispielsweise ein Gewindeprofil, umfassen, welche in einer geschlossenen, arretierenden Position der Vorrichtung 3 teilweise oder vollständig ineinander wirken.

Wie aus den Figuren ersichtlich ist, kann die Verbindungsvorrichtung 6 derart ausgestaltet sein, dass bei einer geschlossenen Position des Fensterladens 1 ein Bereich der Verbindungsvorrichtung 6 am Fensterrahmen 2 respektive an der Fensterleibung vollständig anliegt und somit in der geschlossenen Position des Fensterladens verhindert wird, dass sich der Fensterladen noch weiter über die geschlossene Position drehen kann.

Liste der Bezugszeichen:
- 1: Fensterladen
- 2: Fensterrahmen
- 3: Vorrichtung zur Arretierung eines Fensterladens
- 4: Gleiterführung
- 5: Gleiter
- 6: Verbindungsvorrichtung
- 7: Gleiterarretierungsvorrichtung
- 8: Flansch
- 9: Rückstellvorrichtung
- 10: Fixierungsnut
- 11: Oberflächenprofil
- 12: Drehhebel
- 13: Stirnseite
- 14: Kopplungselement
- 15: axialer Sicherungsbolzen
- 16: Sicherungsnase
- 17: Hebel
- 18: Rückstellfeder
- 19: Balken
- 20: Nocken
- 21: Stift

## Patentansprüche

1. Vorrichtung zur Arretierung eines Fensterladens (1) welcher bezüglich einer einem Seitenteil eines Fensterrahmens (2) zugeordneten vertikalen Drehachse drehbar angeordnet ist, **dadurch gekennzeichnet, dass** die Vorrichtung eine am Fensterladen anbringbare Gleiterführung (4) mit einem daran angebrachten Gleiter (5) umfasst, dass die Vorrichtung eine Verbindungsvorrichtung (6) mit einem ersten Ende, welches am Gleiter (5) anbringbar ist, und einem zweiten Ende, welches am vertikalen Seitenteil des Fensterrahmens (2) anbringbar ist, umfasst, und dass die Vorrichtung eine Gleiterarretierungsvorrichtung (7) zur Arretierung des Gleiters (5) bezüglich der Gleiterführung (4) umfasst.

2. Vorrichtung nach Anspruch 1, **dadurch gekennzeichnet, dass** die Gleiterführung (4) im Wesentlichen horizontal am Fensterladen (1) anbringbar ist, dass das erste respektive das zweite Ende der Verbindungsvorrichtung (6) bezüglich einer ersten respektive zweiten vertikalen Drehachse drehbar anbringbar sind und dass die erste respektive die zweite vertikale Drehachse dem Gleiter (5) respektive dem vertikalen Seitenteil des Fensterrahmens (2) zuordenbar sind.

3. Vorrichtung nach einem der Ansprüche 1 bis 2, **dadurch gekennzeichnet, dass** an der Gleiterführung (4) eine Excenterstange angeordnet ist, dass ein Drehhebel (12) angeordnet ist mittels welchem die Excenterstange zwischen einer offenen Position und einer geschlossenen Position gedreht werden kann, dass die Excenterstange, der Gleiter (5) und die Gleiterführung (4) derart ausgestaltet sind, dass in der geschlossenen Position der Excenterstange aufgrund einer mechanischen Kraftwirkung zwischen der Excenterstange und dem Gleiter (5) sowie zwischen dem Gleiter (5) und der Gleiterführung (4) der Gleiter (5) bezüglich der Gleiterführung (4) arretierbar ist.

4. Vorrichtung nach Anspruch 3, **dadurch gekennzeichnet, dass** mindestens an Teilen einer Oberfläche der Excenterstange und/oder des Gleiters (5) Oberflächen mit einem bestimmbaren Oberflächenprofil (11) angebracht sind.

5. Vorrichtung nach einem der Ansprüche 3 bis 4, **dadurch gekennzeichnet, dass** die Excenterstange mittels einer Rückstellvorrichtung (9) in die geschlossene Position gedreht wird.

6. Vorrichtung nach einem der Ansprüche 1 bis 2, **dadurch gekennzeichnet, dass** der Gleiter (5) eine Rückstellfeder (18) umfasst, dass mittels der Rückstellfeder (18) des Gleiters (5) eine mechanische Kraftwirkung zwischen dem Gleiter (5) und der Gleiterführung (4) erstellbar ist und dass diese Kraftwirkung mittels einer Rückstellvorrichtung mindestens teilweise rückstellbar ist.

7. Vorrichtung nach Anspruch 6, **dadurch gekennzeichnet, dass** mindestens an Teilen einer Oberfläche der Gleiterführung (4) und/oder des Gleiters (5) Oberflächen mit einem bestimmbaren Oberflächenprofil angebracht sind.

8. Vorrichtung nach einem der Ansprüche 1 bis 7, **dadurch gekennzeichnet, dass** die Verbindungsvorrichtung (6) ein in einer im Wesentlichen horizontalen Richtung relativ breites und in einer im Wesentlichen vertikalen Richtung relativ dünnes Flachprofil umfasst, dass ein erstes Ende des Flachprofils über eine im Wesentlichen vertikale Drehachse mit dem Gleiter (5) verbindbar ist, dass ein zweites Ende des Flachprofils über eine im Wesentlichen vertikale Drehachse mit einem am Fensterrahmen anbringbaren Flansch (8) verbindbar ist und dass das Flachprofil in einer im Wesentlichen horizontalen Richtung Biegungen aufweist, damit der Fensterladen zwischen einer offenen Position und einer geschlossenen Position bewegt werden kann.

9. Vorrichtung nach Anspruch 9, **dadurch gekennzeichnet, dass** das Flachprofil drei stückweise gerade Teile aufweist, welche geraden Teile zueinander in einer im Wesentlichen horizontalen Ebene jeweils in einem bestimmbaren Winkel zueinander stehen.
